# FASCICULE DE BREVET EUROPEEN

(11) **EP 0 056 212 B1**
(45) Date de publication et mention de la délivrance du brevet: **19.06.1985**
(21) Numéro de dépôt: 81420046.5
(22) Date de dépôt: 27.03.1981
(51) Int. Cl.: A63C 11/22

(54) **Bâton de ski-piolet**
Skistock-Eispickel
Ski-stick ice-pick

(30) Priorité: 14.01.1981 FR 8100919
(43) Date de publication de la demande: 21.07.1982
(73) Titulaire: KERMA Sociéte à responsabilité limitée dite:, F-74700 Sallanches (FR)
(72) Inventeur: Cavazza, Gilbert Joseph, F-74250 Viuz en Sallaz (FR)
(74) Mandataire: Maureau, Bernard

## Description

L'invention a pour objet un bâton de ski, transformable en piolet permettant d'acroître la sécurité des skieurs qui pratiquent le ski dit "de randonnée alpine".

La pratique de ce sport nécessite en effet que le skieur dispose non seulement d'une paire de bâtons, mais aussi d'un piolet. Ce dernier est utile et souvent indispensable à la montée, mais devient en générât superflu à la descente et est alors fixé sur le sac à dos. Il n'en demeure pas moins que dans certains passages délicats le skieur doit par prudence avoir recours à son piolet, même à la descente, ce qui l'oblige à extraire son piolet hors de son sac. La manoeuvre et la perte de temps qui en résultent limitent beaucoup en réalité l'utilisation du piolet à la descente. La sécurité s'en ressent donc.

Il y a là un premier inconvénient, auquel s'en ajoute un autre. Il s'agit du poids représenté par le piolet, alors qu'il est bien connu que le skieur de randonnée cherche à alléger la charge qu'il transporte.

Il est déjà connu par le document US-A-4.172.601 un bâton de ski agencé pour servir soit de bâton, soit de piolet. Ce bâton comporte, à cet effet, une lame courbe qui est articulée à son sommet et peut occuper deux positions: l'une dans laquelle sa pointe est écartée du bâton et dans laquelle elle joue le rôle du pic d'un piolet, et l'autre dans laquelle la lame est rabattue pour que sa pointe se loge dans une encoche aménagée à la base de la poignée. Cette lame courbe peut constituer à la fois une gêne et même un danger pour le skieur lors de l'utilisation de l'ensemble en bâton de ski car bien que sa pointe soit à l'abri dans une encoche lui servant de logement, tout le reste de la lame est en effet très à l'extérieur du bâton. Il est, en outre, à considérer que l'utilisation de bâton en piolet est rendue difficile par la longueur du bâton car, pour être commode, une piolet doit être relativement court.

Tous ces inconvénients sont écartés par l'invention. Elle a pour objet un bâton de ski comportant un corps tubulaire constitue par deux éléments tubulaires assemblés de façon amovible dans le prolongement l'une de l'autre l'élément supérieur ayant la longueur d'un manche de piolet et se terminant à son extrémité inférieure, par une pointe assimilable à la pointe d'un piolet, ladite pointe étant logée à l'intérieur de l'élément tubulaire inférieur lorsque le bâton est utilisé en bâton de ski; ce bâton comporte une lame rectiligne rabattable articulée du sommet de l'élément supérieur, cette lame jouant le rôle du pic d'un piolet, et une poignée présentant une fente longitudinale dont la longueur et la profondeur sont suffisantes pour permettre à cette lame de s'éclipser entièrement dans cette fente qui lui sert de logement lorsque le bâton est utilisé en bâon de ski et non pas en piolet.

D'autres caractéristiques de l'invention ressortiront de la description qui suit, en référence au dessin schématique annexé représentant, à titre d'exemples non limitatifs, deux formes d'exécution de ce bâton de ski:
Figures 1 et 2 montrent, en perspective, sa première forme d'exécution vue respectivement en position normale d'utilisation en bâton pour la pratique du ski et en position d'utilisation en piolet;
Figures 3 et 4 en sont, à plus grande échelle, des vues en coupe longitudinale au niveau de sa poignée, ces coupes étant dirigées respectivement suivant 3-3 de figure 4 et 4-4 de figure 3,
Figure 5 est une vue en coupe transversale suivant 5-5 de figure 3;
Figures 6 et 7 montrent, en coupe longitudinale, la deuxième forme d'exécution, vue respectivement en position "bâton" et en position "piolet".

Dans le cas représenté aux figures 1 à 5, le bâton est constitué de deux éléments tubulaires, de préférence métalliques, à savoir celui inférieur 1 et celui supérieur 2, ces deux éléments étant assemblés dans le prolongement l'un de l'autre par vissage, grâce à la coopération d'un filetage 3, prévu sur l'élément supérieur 2, avec un écrou qui, non visible au dessin, est immobilisé dans l'élément inférieur 1. Comme cela est connu en soi, l'élément inférieur 1 se termine par une pointe 4, et à proximité de cette pointe il est équipé d'une rondelle 5.

Comme cela est également connu en soi, l'élément supérieur 2 comporte, à son sommet, une poignée principale 6, et il est muni, sensiblement à mi-hauter, d'une poignée auxiliaire 7; la première des poignées 6 est utilisée dans la plupart des cas, alors que la poignée 7 n'est pratiquement utilisée que lorsque le skieur se déplace en traversée sur des zones pentues, et que bien entendu dans ce cas seule est utilisée la poignée 7, du bâton situé sur la zone amont de la pente.

C'est en fait la poignée supérieure 6 qui constitue l'une des caractéristiques originales du bâton car elle est agencée pour permettre au bâton d'être utilisé soit en bâton proprement dit, soit en piolet. Comme le montrent en effet les figures 3 à 5, l'élément tubulaire supérieur 2 du bâton se termine par un embout 8 dont la partie supérieure forme une chape 9, à l'intérieur de laquelle est articulée, autour d'une axe 10, la tête 12 d'une lame 13 constituant le pic d'un piolet; et la poignée supérieure 6, qui est avantageusement constituée en matière plastique moulée, présente sur presque toute sa hauteur, à partir de sont extrémité inférieure, une fente 14 destinée à servir de logememt à la lame 13 du piolet, lorsque le bâton est utilisé en bâton, c'est-à-dire dans la position illustrée par la figure 1 et dans la position représentée en traits pleins à la figure 3.

Des moyens doivent bien entendu être prévus pour permettre à la lame 13 du piolet de demeurer impérativement soit dans la position éclipsée de figure 1, soit dans la position de travail de figure 2.

Ces moyens comprennent une tige 15 qui est montée axialement mobile à l'intérieur de l'embout 8 et dont le sommet coopère avec l'un ou avec l'autre de deux crans 16 et 17 aménagés dans la tête 12 de la lame 13, concentriquement à son axe d'articulation 10. Dans ce but, la tige 15 porte une bague d'arrêt 18, de genre circlips, sur la face inférieure de laquelle prend appui un ressort hélicoïdal, qui est logé dans la partie inférieure de l'embout 8 et qui prend appui fixe sur une bague 20 fixée par exemple par vissage dans cet embout. Par le ressort 19, la tige 15 est ainsi constamment soumise à une poussée de bas en haut, qui l'oblige à demeurer en contact avec la tête 12 de la lame 13, et ainsi à pénétrer soit dans le cran 16, soit dans le cran 17, qui déterminent les deux positions, respectivement de non utilisation et d'utilisation de la lame 13 du piolet. Un moyen est cependant bien entendu prévu pour permettre de déplacer impérativement la tige 15 vers la bas, afin de faire passer la lame 13 d'une position à l'autre. Ce moyen consiste en un doigt 21 fixé transversalement dans la tige 15 et débordant à l'extérieur de la poignée 6, après passage au travers de fentes longitudinales 22, 23 et 24, qui sont aménagées en correspondance les unes des autres, respectivement dans l'embout 8, dans l'élément tubulaire 2 du bâton et dans le poignée 6.

Lorsque le bâton est utilisé en piolet, la lame 13 occupe donc la position illustrée par la figure 2 et représentée en traits mixtes à la figure 3; et il est important de noter que l'utilisation du bâton en piolet est considérablement facilitée par le fait qu'il est composé des deux éléments tubulaires 1 et 2 qui sont démontables, de telle sorte qu'après démontage la partie supérieure de bâton se présente véritablement sous la forme d'une piolet, comme le montre la figure 2. Il faut en effet remarquer qu'à son extrémité inférieure l'élément tubulaire 2 est équipé d'une point 25 identique à la pointe d'un piolet, et qu'à sa partie supérieure la poignée 6 comporte, venant de moulage avec elle, un bossage ou patte latérale 26, qui se trouve dans le prolongement de la lame 13, mais en direction opposée par rapport à elle, et qui est profilée pour jouer le rôle de la panne du piolet. Il est d'ailleurs évident que cette partie formant panne peut être complétée et renforcée par une petite lame métallique sur laquelle la matière plastique est surmoulée.

Dans le cas de la variante d'exécution représentée aux figures 6 et 7, le bâton 28 se termine à son extrémité supérieure par une poignée 29 qui est fendue longitudinalement pour servir de logement à deux lames métalliques 30 et 31 assimilables à la lame et à la panne d'un piolet. Ces deux lames sont articulées autour d'un même axe transversal 32 et sont soumises à l'action d'au moins un ressort 33 tendant à les amener en position d'extraction. Un doigt 34 articulé en 35 et soumis à l'action d'un ressort 36 coopère avec des crans 37 aménagés dans les têtes de ces lames pour les maintenir immobiles en position d'utilisation. Deux autres crans 38 aménagés dans ces têtes coopèrent avec le même doigt 34 lorsque les lames sont repliées, c'est-à-dire rentrées dans la poignée.

Le passage de la position "bâton" (figure 6) à la position "piolet" (figure 7) nécessite une seule pression manuelle sur le doigt 34. Pour éviter un passage intempestif de la première à la deuxième position, il est cependant prévu un moyen supplémentaire, constitué par exemple par une bague que le skieur doit impérativement manoeuvrer.

Comme il va de soi, l'invention ne limite par l'utilisation du bâton aux deux seules possibilités qui ont été évoquées, à savoir: utilisation de l'ensemble en tant que bâton, et utilisation de la partie supérieure en tant que piolet. Il est en effet évident que grâce à la constitution du bâton en deux éléments assemblés entre eux de façon amovible, il est possible de prévoir le montage de divers autres accessoires tant sur l'une que sur l'autre de ces deux éléments. C'est ainsi par exemple qu'une pelle ou un marteau peut être monté à l'extrémité inférieure de l'élément supérieur, ou à l'extrémité supérieure de l'élément inférieur.

## Revendications

1. Bâton de ski comportant une corps tubulaire muni, articulée à son sommet, d'une lame rabattable jouant le rôle du pic d'un piolet, caractérisé en ce que ledit corps est constitué par deux éléments tubulaires (1, 2) assemblés de façon amovible dans le prolongement l'une de l'autre, l'élément supérieur (2) ayant la longueur d'un manche de piolet et se terminant, a son extrémité inférieure, par une pointe (25) assimilable à la pointe d'une piolet, ladite pointe étant logée à l'intérieur de l'élément tubulaire inférieur (1) lorsque le bâton est utilisé en bâton ski, en ce que la lame rabattable (13, 30) est rectiligne et articulée au sommet de cet élément supérieur (2) en ce que la poignée (6, 29) fixée au sommet du bâton comporte une fente (14) longitudinale dont la longueur et la profondeur sont suffisantes pour permettre à cette lame de s'éclipser entièrement dans cette fente lui servant de logement lorsque le bâton est utilisé en bâton de ski et non pas en piolet.

2. Bâon de ski selon la revendication 1, caractérisé en ce que ses deux éléments tubulaires supérieur (2) et inférieur (1) sont assemblés par vissage.

3. Bâton de ski selon la revendication 2, caractérisé en ce que l'extrémité inférieure de l'élément tubulaire supérieur (2) comporte un filetage (3) qui, en l'absence ce l'élément inférieur de bâton, coopére avec un accessoire complémentaire, tel que la spatule d'une pelle.

4. Bâton de ski selon la revendication 3, caractérisé en ce que la partie supérieure de son élément inférieur (1) est filetee et peut être utilisée à la fixation, par vissage, d'un accessoire complémentaire, tel que spatule d'une pelle, tête d'un marteau.

5. Bâton de ski selon l'une quelconque des revendications 1 à 4, caractérisé en ce que sa poignée (6) est constituée en matière plastique moulée et comporte, venant de moulage, un prolongement latéral (26) qui s'etend à l'opposé de la lame articulée (13) servant de pic du piolet et qui présente une forme de panne relativement

6. Bâton de ski selon l'une quelconque des revendications 1 à 5, caractérisé en ce que son élément tubulaire supérieur (2) reçoit, à son sommet, un embout (8) dont la partie supérieure forme une chape (9) dans laquelle est articulée la lame ou pic (13) du piolet et dont la partie inférieure tubulaire reçoit une bague (20) servant d'appui fixe à un ressort hélicoïdal (19) qui est comprimé entre cette première bague et une deuxième bague d'arrêt (18) montée sur une tige (15) axialement déplaçable dans cet embout et dont le sommet coopère avec l'un ou l'autre de deux crans (16, 17) aménagés dans la tête (12) de la lame (13) concentriquement à son axe d'articulation (10), ladite tige portant un doigt latéral (21) qui traverse des fentes longitudinales (22, 23, 24) aménagées en correspondance dans l'embout intérieur, dans le bâton et dans la poignée.

7. Bâton de ski selon l'une quelconque des revendications 1 à 4, caractérisé en ce qu'il comporte, articulée à son sommet, une deuxième lame (31) qui est sensiblement rectiligne, possède le profil général de la panne d'un piolet et est éclipsable dans une ouverture qui est aménagée longitudinalement dans la poignée et est située en opposition par rapport à celle servant de logement à l'autre lame servant de pic du piolet.

8. Bâton de ski selon la revendication 7, caractérisé en ce que les deux lames (30, 31) sont articulées autour d'un même axe (32) dans la partie supérieure du bâton, sont soumises à l'action d'au moins un ressort (33) tendant à les entraire de leur logement respectif et présentent chacune deux crans coopérant soit l'un, soit l'autre en fonction de la position desdites lames par rapport à la poignée, avec le nez d'un levier (34) qui est articulé à la partie supérieure du bâton, est soumis à l'action d'un ressort (36) et constitue l'organe de déclenchement de la sortie automatique desdites lames hors de leurs logements respectifs.

## Patentansprüche

1. Skistock, der einen röhrenförmigen Körper umfaßt, der an seinem oberen Ende mit einer klappbaren Klinge versehen ist, die die Rolle eines Pickels, eines Eispickeis, spielt, dadurch gekennzeichnet, daß der Körper durch zwei röhrenförmige Elemente (1, 2) gebildet ist, die auf herausziehbare Weise in der Verlängerung des einen von anderen montiert sind, wobei das obere Element (2) die Länge einer Griffstange eines Eispickels besitzt und in seinem unteren Ende in einer Spitze (25) endet, die der Spitze eines Eispickels gleichgestellt werden kann, wobei die Spitze im Inneren des unteren röhrenförmigen Elementes (1) untergebracht ist, wenn der Stock als Skistock verwendet wird, daß die klappbare Klinge (13, 30) gerade und im oberen Ende dieses oberen Elementes (2) gelenkig angebracht ist und daß der am oberen Ende des Stocks befestigte Handgriff (6, 29) einen Längsschlitz (14) aufweist, dessen Länge und Tiefe ausreichend sind, um es zu gestatten, daß die Klinge vollständig in dem Schlitz versenkt wird, der ihr als Aufnahme dient, wenn der Stock als Skistock und nicht als Eispickel verwendet wird.

2. Skistock nach Anspruch 1 dadurch gekennzeichnet, daß seine beiden röhrenförmigen oberen (2) und unteren (1) Elemente durch Verschraubung montiert sind.

3. Skistock nach Anspruch 2, dadurch gekennzeichnet, daß das untere Ende des oberen röhrenförmigen Elementes (2) ein Gewinde (3) umfaßt, das in Abwesenheit des unteren Elements des Stocks mit einem ergänzenden Zubehörteil zusammenwirkt, wie dem Spatel einer Schaufel.

4. Skistock nach Anspruch 3, dadurch gekennzeichnet, daß der obere Teil seines unteren Elementes (1) ein Gewinde aufweist und bei der Befestigung durch Verschraubung für ein ergänzendes Zubehörteil, wie den Spatel einer Schaufel, den Kopf eines Hammers...verwendet werden kann.

5. Skistock nach einem beliebigen der Ansprüche 1 bis 4, dadurch gekennzeichnet, daß sein Handgriff (6) aus geformten Kunststoffmaterial gebildet ist und von der Formung her eine seitliche Verlängerung (26) umfaßt, die sich entgegengesetzt zu der als Pickel des Eispickels dienenden gelenkig angebrachten Klinge (13) erstreckt und die eine relative kurze Hauenform aufweist.

6. Skistock nach einem beliebigen der Ansprüche 1 bis 5, dadurch gekennzeichnet, daß sein röhrenförmiges oberes Element (2) an seinem oberen Ende ein Ansatzstück aufnimmt, dessen obere Teil eine Gabel (9) bildet, in der die Klinge oder der Pickel (13) des Eispickels gelenkig angebracht ist und deren unterer röhrenförmiger Teil einen Ring (20) aufnimmt, der als festes Auflager für eine Schraubenfeder (19) dient, die zwischen diesem ersten Ring une einem zweiten Arretierring (18) zusammengedrückt ist, der auf einer Stange (15) angebracht ist, die in axialer Richtung in diesem Ansatzstück verschiebbar ist und deren oberes Ende mit der einen oder der anderen von zweit Einkerbungen (16, 17) zusammenwirkt, die in dem Kopfende (12) der Klinge (13) konzentrisch zu ihrer Gelenkachse (10) angebracht sind, wobei die Stange einen seitlichen Zapfen (21) trägt, der Längsschlitze (22, 23, 24) durchdringt, die entsprechend im unteren Ansatzstück, im Stock und im Handgriff angebracht sind.

7. Skistock nach einem beliebigen der Ansprüche 1 bis 4, dadurch gekennzeichnet, daß er an seinem oberen Ende eine zweite Klinge (31) gelenkig angebracht aufweist, die im wesentlichen gerade ist, das allgemeine Profil der Haue eines Eispickels besitzt und in einer Öffnung versenkbare ist, die in Längsrichtung im Handgriff angebracht ist und entgegensetzt zu jenem gelegen ist, der als Aufnahme für die andere, als Pickel des Eispickels dienende Klinge dient.

8. Skistock nach Anspruch 7, dadurch gekennzeichnet, daß die beiden Klingen (30, 31) um eine gleiche Achse (32) im oberen Teil des Stocks gelenkig angebracht sind, der Wirkung von zumindest einer Feder (33) unterworfen sind, die danach strebt, sie aus ihrer jeweiligen Aufnahme herauszuziehen, und jeweils zwei Einkerbungen aufweisen, von denen entweder die eine oder die andere in Funktion der Position der besagten Klingen bezüglich des Handgriffs mit der Nase eines Hebels (34) zusammenwirken, der mit dem oberen Teil des Stocks gelenkig verbunden ist, der Wirkung einer Feder (36) unterliegt und das Auslöseorgan für das automatische Herauslassen der besagten Klingen aus ihren jeweiligen Aufnahmen bildet.

## Claims

1. A ski stick comprising, articulated on its top, a tubular body provided with a folding blade acting as the pick of an ice pick, characterised in that the said body is formed by two tubular elements (1, 2) assembled in a detachable manner, one element being an extension of the other, the upper element (2) having the length of a pick handle and terminating at its lower end in a point (25) comparable to the point of an ice pick, the said point being housed within the lower tubular element (1) when the stick is used as a ski stick, in that the folding blade (13, 30) is rectilinear and articulated at the top of the upper element (2) and in that the handle (6, 29) fixed to the top of the stick comprises a longitudinal slot (14) whose length and depth are sufficient to enable the blade to be completely enclosed in this slot acting as its housing, when the stick is used as a ski stick and not as an ice pick.

2. A ski stick as claimed in claim 1, characterised in that its two tubular elements, i.e. the upper element (2) and the lower element (1) are assembled by screwing.

3. A ski stick as claimed in claim 2, characterised in that the lower end of the upper tubular element (2) comprises a thread which, in the absence of the lower element of the stick, cooperates with an additional accessory, such as the blade of a shovel.

4. A ski stick as claimed in claim 3, characterised in that the upper portion of its lower element (1) is threaded and may be used to fasten, by screwing, an additional accessory such as the blade of a shovel, the head of a hammer etc.

5. A ski stick as claimed in any one of claims 1 to 4, characterised in that its handle (6) is formed from moulded plastics material and comprises, after moulding, a lateral extension (26) which extends opposite to the articulated blade (13) acting as the pick of the ice pick and which has the shape of a comparatively short hammer peen.

6. A ski stick as claimed in any one of claims 1 to 5, characterised in that its upper tubular element (2) receives, at the top, a connector (8) whose upper portion forms a fork (9) in which the blade or pick (13) of the ice pick is articulated and whose lower tubular portion receives a ring (20) acting as a fixed bearing for a helical spring (19) which is compressed between the first ring and a second stop ring (18) mounted on a rod (15) which may be axially displaced in this connector and whose apex cooperates with one or other of the two notches (16, 17) provided in the head (12) of the blade (13) concentrically to its axis of articulation (10), the said rod supporting a lateral finger (21) which passes through the longitudinal slots (22, 23, 24) provided correspondingly in the inner connector, in the stick and in the handle.

7. A ski stick as claimed in any one of claims 1 to 4, characterised in that it comprises, articulated at its top, a second blade (31) which is substantially rectilinear, has the general shape of the blade of a shovel and may be retracted into an aperture which is provided longitudinally in the handle and is located opposite to that acting as a housing for the other blade to be used as the pick of an ice pick.

8. A ski stick as claimed in claim 7, characterised in that the two blades (30, 31) are articulated about a same axis (32) in the upper portion of the stick, are subject to the action of at least one spring (33) tending to extract them from their respective housings and each having two notches, one of which cooperates, as a function of the position of the said blades with respect to the handle, with the nose of a lever (34) which is articulated on the upper portion of the stick, is subject to the action of a spring (36) and forms the trigger element for the automatic release of the said blades from their respective housings.
